# EUROPÄISCHE PATENTANMELDUNG

(11) **EP 3 492 810 A1**
(43) Veröffentlichungstag der Anmeldung: **05.06.2019**
(21) Anmeldenummer: 18203174.0
(22) Anmeldetag: 29.10.2018
(51) Int. Cl.: F21V 21/35, F21S 4/28, F21Y 115/10, F21Y 113/20

(54) **LICHTBANDSYSTEM**

(30) Priorität: 29.11.2017 DE 202017107237 U
(71) Anmelder: Rühl, Hans-Georg, 34225 Baunatal (DE)
(72) Erfinder: Rühl, Hans-Georg, 34225 Baunatal (DE)
(74) Vertreter: Patentanwälte Walther Hinz Bayer PartGmbB

(57) **Zusammenfassung**

Gegenstand der Erfindung ist ein Lichtbandsystem (1) mit einem länglichen Lampenkörper (3) zur Aufnahme mindestens einer sich in Längsrichtung des Lampenkörpers (3) erstreckenden Leuchtmitteleinrichtung (5), wobei der Lampenkörper (3) Mittel zum Anschließen mindestens eines zusätzlichen elektrischen Verbrauchers aufweist.

## Beschreibung

Die vorliegende Erfindung betrifft ein Lichtbandsystem mit einem länglichen Lampenkörper zur Aufnahme mindestens einer sich in Längsrichtung des Lampenkörpers erstreckenden Leuchtmitteleinrichtung.

Lichtbandsysteme sind bekannt. Diese dienen primär der Grundbe- oder -ausleuchtung von Flächen, beispielsweise in Ladenlokalen. Insbesondere in Ladenlokalen, bei denen Obst und Gemüse gegebenenfalls auch Fleisch verkauft wird, hat es sich als vorteilhaft herausgestellt, wenn spezielle Strahler vorgesehen sind, die oberhalb des Verkaufsgutes, also beispielsweise des Gemüses angeordnet sind, um durch die Farbgebung des Gemüses dem Verbraucher zu suggerieren, es handele sich um besonders frische Ware.

Um insofern solche zusätzlichen Lichteffekte zu erzeugen, müssen nach dem Stand der Technik entweder separate Leuchten eingesetzt werden oder es muss das Lichtbandsystem unterbrochen werden, und ergänzend ein gesondertes Schienensystem vorhanden sein, das speziell der Aufnahme solcher Strahler dient.

Die der Erfindung zugrundeliegende Aufgabe besteht demzufolge darin, ein Lichtbandsystem der eingangs genannten Art flexibler zu gestalten, und zwar insbesondere in Hinblick auf die Anordnung von zusätzlichen Strahlern.

Zur Lösung der Aufgabe wird erfindungsgemäß bei einem Lichtbandsystem der eingangs genannten Art vorgeschlagen, dass der Lampenkörper Mittel zum Anschließen mindestens eines zusätzlichen elektrischen Verbrauchers aufweist. Hieraus wird deutlich, dass der Lampenkörper integriert solche Mittel zum Anschließen weiterer elektrischer Verbraucher aufweist. Insofern ist eine erhöhte Flexibilität hinsichtlich des Ortes der Anbringung weiterer Verbraucher, insbesondere von Strahler, gegeben.

Weitere vorteilhafte Merkmale und Ausgestaltungen der Erfindung ergeben sich aus den Unteransprüchen.

So ist insbesondere vorgesehen, dass die Leuchtmitteleinrichtung als Lichtband, insbesondere aus mehreren LED-Modulen ausgebildet ist. Vorteilhaft kann hierbei die Leuchtmitteleinrichtung zwei parallel zueinander verlaufende Lichtbänder umfassen, insbesondere aus mehreren LED-Modulen, die zu beiden Seiten der Mittel zum Anschließen mindestens eines weiteren Verbrauchers im Lampenkörper angeordnet sind.
Nach einem weiteren Merkmal der Erfindung sind die Mittel zum Anschließen mindestens eines elektrischen Verbrauchers als stromführendes Schienensystem ausgebildet. Ein solches stromführendes Schienensystem, vorteilhaft im Lampenkörper zwischen den beiden Lichtbändern angeordnet, ermöglicht die Anordnung beispielsweise von Strahlern oder Steckdosen an jeder beliebigen Stelle des Lampenkörpers, somit auch an jeder beliebigen Stelle eines aus mehreren Lampenkörpern bestehenden Lichtbandsystems.

Nach einem weiteren vorteilhaften Merkmal der Erfindung ist vorgesehen, dass das stromführende Schienensystem elektrische Leiter zur Ansteuerung der Verbraucher in dem stromführenden Schienensystem aufweist. Nach einer Ausführungsform sind die elektrischen Leiter zur Ansteuerung der Verbraucher Teil eines Bussystems. Ein Bussystem kann in Verbindung mit elektrischen Verbrauchern in Form von Leuchten, beispielsweise für ein segmentiertes Anschalten einer oder mehrerer Leuchten oder zum Dimmen entsprechender Leuchten genutzt werden.

Das stromführende Schienensystem zeigt Halteeinrichtungen für den elektrischen Verbraucher, also beispielsweise die Leuchte oder den Stecker, wobei die Halteeinrichtungen als Halteschienen zur einclipsbaren oder einschiebbaren Aufnahme des entsprechenden elektrischen Verbrauchers ausgebildet sind.

Die Halteschienen selbst sind vorteilhaft nutartig ausgebildet, wobei im Nutgrund elektrische Leiter angeordnet sind, die durch den elektrischen Verbraucher kontaktierbar sind.

Anhand der Zeichnungen wird die Erfindung nachstehend beispielhaft näher erläutert. Hierbei zeigt
- Fig. 1: den Lampenkörper als Teil eines Lichtbandsystems;
- Fig. 2: einen Schnitt durch den Lampenkörper des Lichtbandsystems;
- Fig. 3: das stromführende Schienensystem zur Aufnahme eines elektrischen Verbrauchers.

Gemäß Fig. 1 ist der Lampenkörper des Lichtbandsystems 1 mit 3 bezeichnet. Die Leuchtmitteleinrichtung in Form eines Lichtbandes mit mehreren LED-Modulen weist das Bezugszeichen 5 auf. Zwischen den beiden Lichtbändern 5 als Leuchtmitteleinrichtung befindet sich das mit 10 bezeichnete stromführende Schienensystem. Die Ausbildung des Schienensystems 10 in dem Lampenkörper 3 ergibt sich in Anschauung von Fig. 2 und Fig. 3. Der Lampenkörper 3 gemäß Fig. 2 zeigt zu beiden Seiten des insgesamt mit 10 bezeichneten stromführenden Schienensystems die beiden Lichtbänder 5 mit jeweils mehreren LED-Modulen auf. Die einzelnen LED-Module sind vorteilhaft lösbar mit dem Lampenkörper 3 verbunden, beispielsweise über eine Clipsverbindung, wobei durch die Clipsverbindung ebenfalls die für die Stromversorgung erforderliche elektrische Kontaktierung bereitgestellt wird. An der Oberseite besitzt der Lampenkörper 3 eine Nut 7, die zur Anordnung von Befestigungsmitteln zur Verbindung beispielsweise mit der Decke eines Gebäudes dient. Entsprechendes gilt für die seitlichen Nuten 8 bei der Anbringung des Lampenkörpers 3 z. B. an einer Wand eines Gebäudes.

Das elektrische Schienensystem 10 ist als Einsatzschienensystem ausgebildet, und wird insofern beispielsweise clipsbar durch den Lampenkörper 3 in einer entsprechenden Ausnehmung 11 aufgenommen. Das Schienensystem 10 umfasst zwei einander gegenüberliegende Halteschienen 12, zwischen denen beispielsweise die Leuchten formschlüssig aber auch längsverschieblich (Fig. 3) angeordnet sind. Die Halteschienen 12 besitzen nutartige Aufnahmen 13, wobei im Nutgrund der nutartigen Aufnahmen 13 elektrische Leiter 16 angeordnet sind. Im Einzelnen ist in diesem Zusammenhang vorgesehen, dass die Halteschienen 12 jeweils drei Leiter aus Draht aufweisen, und zwar L1, L2 und L3 für die Stromversorgung beispielsweise der Leuchte oder des Steckers, sowie als weitere Leiter Drähte D+ und D-, z. B. einer Busverdrahtung, die der Ansteuerung der Leuchten dient. Grundsätzlich kann die Ansteuerung aber auch durch ein schlichtes Analogsignal durch die Drähte D+ und D- erfolgen. Mit N ist der Neutralleiter bezeichnet.

### Bezugszeichenliste:

- 1: Lichtbandsystem
- 3: Lampenkörper
- 5: Leuchtmitteleinrichtung / Lichtband
- 7: Nut
- 8: seitliche Nut
- 10: Schienensystem
- 11: Ausnehmung
- 12: Halteschiene
- 13: nutartige Aufnahme
- 16: elektrischer Leiter

## Patentansprüche

1. Lichtbandsystem (1) mit einem länglichen Lampenkörper (3) zur Aufnahme mindestens einer sich in Längsrichtung des Lampenkörpers (3) erstreckenden Leuchtmitteleinrichtung (5),
**dadurch gekennzeichnet,**
**dass** der Lampenkörper (3) Mittel zum Anschließen mindestens eines zusätzlichen elektrischen Verbrauchers aufweist.

2. Lichtbandsystem (1) nach Anspruch 1,
**dadurch gekennzeichnet,**
**dass** die Leuchtmitteleinrichtung (5) als Lichtband, insbesondere mit mehreren LED-Modulen ausgebildet ist.

3. Lichtbandsystem (1) nach einem der voranstehenden Ansprüche,
**dadurch gekennzeichnet,**
**dass** die Mittel zum Anschließen des mindestens einen elektrischen Verbrauchers als stromführendes Schienensystem (10) ausgebildet sind.

4. Lichtbandsystem (1) nach einem der voranstehenden Ansprüche,
**dadurch gekennzeichnet,**
**dass** der elektrische Verbraucher als Leuchte ausgebildet ist.

5. Lichtbandsystem (1) nach Anspruch 3 oder 4,
**dadurch gekennzeichnet,**
**dass** das stromführende Schienensystem (10) elektrische Leiter (16) zur Ansteuerung des mindestens einen Verbrauchers aufweist.

6. Lichtbandsystem (1) nach mindestens einem der Ansprüche 3 bis 5,
**dadurch gekennzeichnet,**
**dass** das stromführende Schienensystem (10) Halteeinrichtungen für den mindestens einen elektrischen Verbraucher aufweist.

7. Lichtbandsystem (1) nach Anspruch 6,
**dadurch gekennzeichnet,**
**dass** die Halteeinrichtungen als Halteschienen (12) zur einclipsbaren oder einschiebbaren Aufnahme des mindestens einen elektrischen Verbrauchers ausgebildet sind.

8. Lichtbandsystem (1) nach Anspruch 7,
**dadurch gekennzeichnet,**
**dass** die Halteschienen (12) nutartig ausgebildet sind, wobei im Nutgrund elektrische Leiter (16) angeordnet sind, die durch den mindestens einen elektrischen Verbraucher kontaktierbar sind.

9. Lichtbandsystem (1) nach einem der Ansprüche 5 bis 8,
**dadurch gekennzeichnet,**
**dass** die elektrischen Leiter (16) zur Ansteuerung des mindestens einen Verbrauchers Teil eines Bussystems sind.
